# FASCICULE DE BREVET EUROPEEN

(11) **EP 2 922 622 B1**
(45) Date de publication et mention de la délivrance du brevet: **08.02.2017**
(21) Numéro de dépôt: 13818249.8
(22) Date de dépôt: 21.11.2013
(51) Int. Cl.: B01F 13/10, B01F 15/02, B01F 5/06, A45D 44/00

(54) **PROCEDE ET DISPOSITIF POUR LA FABRICATION ET LA DISTRIBUTION D'UN PRODUIT COSMETIQUE PERSONNALISE**
VERFAHREN UND VORRICHTUNG ZUR HERSTELLUNG UND AUSGABE EINES PERSONALISIERTEN KOSMETISCHEN PRODUKTS
METHOD AND DEVICE FOR PRODUCING AND DISPENSING A CUSTOMISED COSMETIC PRODUCT

(30) Priorité: 22.11.2012 FR 1203150
(43) Date de publication de la demande: 30.09.2015
(62) Demande divisionnaire de: 16206906.6
(73) Titulaire: AC&B, 10430 Rosières-Près-Troyes (FR)
(72) Inventeur: LELOUP, David, F-30900 Nîme (FR); JALLOT Sébastien, F-92200 Neuilly sur Seine (FR)
(74) Mandataire: Touroude, Magali Linda
(86) Numéro de dépôt international: PCT/FR2013/000304
(87) Numéro de publication internationale: WO 2014/080093

(56) Documents cités:
- EP-A1- 1 093 842
- FR-A1- 2 894 701
- FR-A1- 2 914 566
- GB-A- 2 416 757
- US-A1- 2003 215 471
- US-A1- 2008 185 044

## Description

La présente invention concerne un procédé et un dispositif pour la fabrication et la distribution d'un produit cosmétique personnalisé.

Le document EP 1 093 842 A1 décrit un dispositif selon le préambule de la revendication 1.

L'invention concerne en premier lieu un dispositif pour la fabrication et la distribution d'un produit cosmétique personnalisé, ledit produit étant fabriqué par mélange d'au moins deux composants cosmétiques logés dans un contenant respectif (11, 103), ou:
- lesdits au moins deux composants cosmétiques comprennent au moins deux composants de base et au moins un, deux, trois, quatre, cinq voir six composants actifs,
- au moins un desdits contenant comporte un code d'identification et ledit dispositif comprend des moyens de détection (12) dudit code d'identification,
- les contenants des composants de base comprenant un orifice de sortie et sont logés dans un organe (25) de support de base, et
- le dispositif comprend :
   ▪ un moyen de contrôle (13) commandant un bloc de mélange (14) et relié aux moyens de détection (12), lequel moyen de contrôle (13) est susceptible de commander le mélange desdits au moins deux composants cosmétiques en fonction des codes d'identification détectés,
   ▪ un bloc de mélange (51) des composants cosmétiques comprenant un orifice d'entrée, et deux cylindres (52, 53) munis de pistons (50) susceptibles d'être animés de mouvements opposés de manière à transférer le contenu d'un des cylindres dans l'autre cylindre, ledit orifice d'entrée dans le bloc de mélange étant formé dans un desdits cylindres,
   ▪ au moins un actionneur (20, 21) apte à amener l'organe de support de base dans une position où l'orifice de sortie d'un contenant de composant de base déterminé se trouve en contact étanche avec l'orifice d'entrée (82) du bloc de mélange.

Le dispositif selon l'invention permet alors d'obtenir, dans un délai rapide, un produit cosmétique personnalisé qui est parfaitement homogène, même s'il est préparé en faible quantité (typiquement de l'ordre du cm³ ou moins), le tout en bénéficiant d'un très faible encombrement et d'une grande robustesse à l'usage.

Dans un mode de réalisation particulier, ledit code d'identification est un code couleur, et lesdits moyens de détection sont des moyens optiques.

Dans un mode de réalisation particulier, le dispositif comprend une interface (3) reliée au moyen de contrôle.

Avantageusement, ladite interface est également capable d'afficher les niveaux des composants cosmétiques, notamment des composants de base.

Par « composant de base », on entend un composant dont le but est d'apporter une texture particulière (crème, huile, etc.) au produit cosmétique.

Par « composant actif », on entend un composant dont le but est d'apporter au moins une activité particulière (anti-âge, hydratant, antioxydant, etc.).

Maintenant, au moins un des composants actifs est susceptible d'être incompatible avec au moins un des composants de base, ledit procédé comprenant l'étape consistant à verrouiller l'opération de mélange si les codes d'identification d'au moins un composant de base et d'au moins un composant actif sont incompatibles.

Dans un mode de réalisation particulier, le dispositif selon l'invention peut comprendre un premier actionneur pour entraîner l'organe de support de base en rotation autour d'un axe, et un deuxième actionneur pour entraîner ledit organe de support de base dans un mouvement de translation parallèlement audit axe.

Maintenant, lesdits pistons peuvent aussi être animés par un troisième actionneur.

Egalement dans un mode de réalisation particulier, le dispositif selon l'invention comprend une vanne auxiliaire coulissant dans un conduit ménagé dans le bloc de mélange et apte à contrôler l'écoulement entre lesdits deux cylindres.

Un tel mode de réalisation permet d'optimiser encore la qualité du mélange.

Egalement dans un mode de réalisation particulier, le dispositif selon l'invention comprend :
- un logement de réception pour au moins un contenant de composant actif,
- des moyens de prélèvement dudit composant actif dans son contenant,
- et des moyens de transfert dudit composant actif vers ledit bloc de mélange.

Plus particulièrement, lesdits moyens de prélèvement du composant actif dans son contenant peuvent comprendre une aiguille creuse apte à percer le contenant de composant actif, et des moyens d'aspiration du composant actif à travers ladite aiguille creuse.

Ledit logement de réception pour au moins un contenant de composant actif peut être monté mobile en direction de ladite aiguille creuse, le dispositif comprenant des moyens d'entraînement pour ledit logement de réception.

Egalement dans un mode de réalisation particulier, les moyens d'entraînement pour le logement de réception comprennent ledit organe de support de base et ledit au moins un actionneur apte à amener l'organe de support de base dans une position où l'orifice de sortie d'un contenant de composant de base déterminé se trouve en contact étanche avec l'orifice d'entrée du bloc de mélange.

Le logement de réception peut être monté pivotant et comporter une surface d'appui apte à coopérer avec une surface complémentaire dudit organe de support de base.

A titre de moyen de transfert dudit composant actif vers ledit bloc de mélange, le dispositif selon l'invention pourra comprendre une vanne principale apte, dans une de ses positions, à mettre en communication une aiguille creuse avec ledit bloc de mélange, dans une de ses positions à obstruer l'orifice du bloc de mélange pendant la phase de mélange, dans une autre de ses positions à mettre en communication le canal de lavage avec le bloc mélange et, dans une autre de ses positions, à fournir ledit produit cosmétique à un utilisateur par l'intermédiaire d'une buse de fourniture du produit cosmétique.

L'invention a également pour objet un procédé pour la fabrication par mélange d'au moins deux composants cosmétiques et la distribution d'un produit cosmétique personnalisé, ledit procédé utilisant le dispositif selon l'invention mentionné précédemment et comprenant les étapes consistant :
- à amener audit dispositif de mélange au moins deux composants cosmétiques dans un contenant respectif, et
- à effectuer le mélange desdits au moins deux composants cosmétiques dans ledit dispositif de mélange,
ce procédé comprenant les étapes consistant :
- à détecter un code d'identification sur au moins un desdits contenants, et
- à effectuer le mélange en fonction du code d'identification détecté.

Dans un mode de mise en oeuvre particulier, le procédé selon l'invention comprend en outre les étapes consistant à :
- sélectionner, au préalable, sur ledit dispositif de mélange, le produit cosmétique souhaité puis seulement à amener audit dispositif de mélange lesdits au moins deux composants cosmétiques présentant les codes d'identification sélectionnés par ledit dispositif de mélange.

Dans un mode de mise en oeuvre particulier, ledit code d'identification est un code couleur et la détection est effectuée par des moyens optiques. Lesdits au moins deux composants cosmétiques comprennent :
- au moins deux composants de base, et
- au moins un, deux, trois, quatre, cinq voir six composants actifs,
- où au moins un des composants actifs est susceptible d'être incompatible avec au moins un des composants de base, ledit procédé comprenant l'étape consistant à verrouiller l'opération de mélange si les codes d'identification d'au moins un composant de base et d'au moins un composant actif sont incompatibles.

On décrira maintenant, à titre d'exemple non limitatif, un mode de réalisation de l'invention en référence aux dessins schématiques annexés dans lesquels :
- la figure la est une vue en perspective d'un dispositif selon l'invention,
- la figure 1b est une vue en perspective sous un autre angle de ce même dispositif,
- les figures 2 et 3 sont des vues, également en perspective, sous deux angles différents, de ce dispositif, avec un certain nombre d'organes annexes, dont le capot et le couvercle, supprimés,
- la figure 4 illustre la cinématique d'entraînement de l'organe de support de base,
- la figure 5 illustre le fonctionnement du troisième moteur du dispositif,
- la figure 6 représente, en perspective, l'ensemble de mélange et de distribution du dispositif,
- la figure 7 est une vue en coupe verticale du bloc de mélange, au niveau de la vanne principale,
- la figure 8 en est une vue en coupe horizontale,
- la figure 9 représente en vue de côté le bloc de mélange raccordé à un embout d'alimentation en base,
- les figures 10a, 10b et 10c illustrent les phases d'alimentation en composant actif et d'éjection de la capsule de composant actif,
- la figure 11 illustre la première étape de l'alimentation du bloc de mélange,
- la figure 12 illustre la deuxième étape de l'alimentation du bloc de mélange,
- la figure 13 illustre le dosage de la base,
- les figures 14a et 14b illustrent la phase de mélange,
- les figures 15 à 17 illustrent les trois étapes de la phase de distribution, et la figure 18 est un schéma par blocs de l'électronique de commande du dispositif.

Sur les figures 1a et 1b, le capot 1 a été représenté transparent afin de pouvoir visualiser les organes internes du dispositif. On voit sur ces figures le couvercle 2 du capot 1, muni d'un écran d'affichage 3. On voit par ailleurs, à travers le capot 1, le réceptacle à déchets 8 pour l'eau de rinçage et les capsules vides de composants actifs.

Le couvercle 2 comporte enfin une fente 9 pour l'introduction d'une ou plusieurs capsules de composants actifs dans une goulotte de réception 10. Ces capsules contiennent chacune un composant actif qui sera mélangé à l'aide du dispositif avec un ou plusieurs composants de base contenu dans des pots 11 installés dans le dispositif par l'utilisateur, par exemple par vissage quart de tour, après ouverture du couvercle.

Les capsules de composants actifs, et éventuellement les pots de composants de base, sont identifiés par des codes couleur détectés par des détecteurs optiques 12 (figure 18) reliés à un microprocesseur 13. Le microprocesseur 13 commande l'ensemble 14 des moteurs du dispositif, ainsi que la pompe à eau et l'écran d'affichage 3.

On se réfèrera maintenant plus particulièrement aux figures 2 et 3.

On voit tout d'abord à la figure 2 les trois moteurs 20, 21 et 22.

On voit également aux figures 2 et 3 deux modules 24 de refroidissement à effet Peltier et de ventilation, destinés à la réfrigération de chacun des pots de composants de base 11. De tels éléments sont connus en eux-mêmes, ainsi que leur commande et leur mode de fonctionnement. Ils ne seront donc pas décrits plus en détail. Comme montré à la figure 18, ils sont commandés par le microprocesseur 13.

On voit enfin sur ces figures le support 25 des pots de composants de base 11, qui sera décrit ci-après.

La figure 4 montre l'organe 25 de support de base et ses moyens d'entraînement.

L'arbre 30 de sortie du moteur 21 est muni d'une denture qui engrène avec une roue dentée 31 solidaire en rotation, autour d'un arbre 32, du support 25 des pots de composants de base. Ainsi, le moteur 21 entraîne en rotation le support 25 des pots de composants de base, autour de l'axe de l'arbre 32.

L'arbre 35 de sortie du moteur 20 porte une poulie 36 susceptible d'entraîner une autre poulie 37 montée sur l'arbre 32, par l'intermédiaire d'une courroie non représentée. L'arbre 32 est constitué d'une vis sans fin coopérant avec une douille filetée 38 solidaire du support 25 des pots de composants de base. Ainsi, le moteur 20 permet d'entraîner le support 25 des pots de composants de base dans un mouvement de translation parallèlement à l'axe de l'arbre 32. Dans ce mouvement, le support 25 des pots de composants de base est guidé par des tiges 39.

On se réfèrera maintenant à la figure 5 pour ce qui concerne le moteur 22 et sa fonction.

L'arbre 40 de sortie du moteur 22 porte un pignon 41 qui engrène avec une roue dentée 44.

La roue dentée 44 porte à rotation autour d'un axe 45, diamétralement opposés, deux supports 46 de bielles 47.

Chaque bielle 47 porte à son extrémité un piston 50 engagé dans un cylindre respectif 52, 53 formé dans un bloc de mélange 51. Ainsi, le moteur 22 entraîne en rotation la roue dentée 44, et par son intermédiaire les pistons 50 dans des mouvements alternatifs opposés dans les cylindres 52, 53 du bloc de mélange 51.

On voit à la figure 6 que le bloc de mélange 51 comporte deux conduits cylindriques 54 et 55 dans lesquels sont logés respectivement une vanne principale 56 munie de trois perçages et une vanne auxiliaire 57 munie d'un perçage.

La vanne principale 56 est entraînée en rotation par un pignon 58 engrenant avec une roue dentée 59 montée sur l'arbre de sortie d'un moteur 60. La vanne auxiliaire 57 est entraînée en rotation par un système de biellettes 61 actionnées par un moteur 62.

Comme montré à la figure 9, le support 25 des pots 11 de composants de base forme, pour chaque emplacement de pot de composant de base, un embout 80 susceptible de s'adapter de façon étanche à un orifice 81 formé dans la paroi du cylindre 52 du bloc de mélange 51. L'orifice 81 permet l'écoulement du contenu du pot de composant de base dans le cylindre 52.

On voit à la figure 6 une aiguille creuse 90 portée par une seringue. Le canal de l'aiguille creuse 90 correspond avec un conduit 91 (figure 7) formé dans la paroi du bloc de mélange 51. Le conduit 91 débouche dans le cylindre 53 par un perçage de la vanne principale 56 lorsque cette dernière est placée dans la position angulaire convenable.

Dans une autre position angulaire de la vanne principale 56, un canal de lavage 92 est mis en communication avec le bloc de mélange. Dans une troisième position de la vanne principale 56, le produit cosmétique peut être fourni à un utilisateur par l'intermédiaire d'une buse de fourniture du produit cosmétique, et dans une dernière position la vanne principale 56 bouche les différents orifices.

Si l'on se réfère maintenant aux figures 10a, 10b et 10c, on voit que la goulotte de réception 10 est montée pivotante sur un axe 100. Elle comporte par ailleurs une butée 101 susceptible de la faire pivoter autour de son axe lorsque cette butée est poussée par une saillie 102 du support 25 des pots de composants de base. Dans ce mouvement, la capsule 103 de composant actif située au bas de la goulotte de réception 10 est perforée par l'aiguille creuse 90, de sorte que le composant actif qu'elle contient peut être aspiré au travers de cette aiguille.

Ces mêmes figures montrent l'éjecteur 104 de capsules vides monté sur un pivot 105. Cet éjecteur est constitué essentiellement d'une tige portant à une de ses extrémités un doigt d'éjection 106, et à son autre extrémité une butée d'actionnement 107, susceptible de le faire pivoter lorsque cette butée d'actionnement est poussée par la saillie 102 du support 25 des pots de composants de base.

On décrira maintenant le séquencement de fonctionnement du dispositif, plus particulièrement en référence aux figures 10a à 16. Ce séquencement est assuré par le microprocesseur 13.
- La première phase du processus consiste à introduire une ou plusieurs doses de composant actif dans le cylindre 53 du bloc de mélange 51.
   - Dans une première étape, l'orifice de la vanne principale 56 prévu pour l'aspiration de l'actif est mis en place devant l'orifice de l'aiguille à l'aide du moteur 60 (figure 11).
   - La deuxième étape consiste à mettre la vanne auxiliaire 57 en position bouchon à l'aide du moteur 62, de manière à fermer les orifices 110 (figure 8).
      Le piston 50 du cylindre 53 est ensuite amené par le moteur 22 en fond de course, comme montré à la figure 12.
   - Dans la troisième étape (figures 10a et 10b), le support 25 des pots de composants de base est manoeuvré par les moteurs 20 et 21 de façon que la saillie 102 fasse pivoter la goulotte de réception 10. L'aiguille 90 perfore ainsi la capsule 103.
      Le moteur 22 est alors activé pour que le piston 50 du cylindre 52 aspire le contenu de la capsule 103 dans le cylindre 52.
   - La quatrième étape consiste à éjecter la capsule vide 103 dans le réceptacle à déchets 8.
      Ceci est effectué par le moteur 21 qui déplace le support 25 des pots de composants de base de manière que la saillie 102 contacte la butée d'actionnement 107.
   - Les troisièmes et quatrièmes étapes sont répétées autant de fois qu'il y a de capsules 103 dans la goulotte de réception 10.
- La deuxième phase du processus consiste à doser le ou les composants de base (figure 13).
   - A cet effet, la vanne principale 56 est mise sur la position obturation à l'aide du moteur 60 et la vanne auxiliaire 57 est mise en position fermée à l'aide du moteur 62.
   - A l'aide du moteur 21, le support base présente l'embout 80 du pot devant l'orifice 81 de distribution de base, et à l'aide du moteur 20 et de la vis sans fin 32, des impulsions sont réalisées sur le pot pour doser la base.
      Le moteur 22 est alors actionné pour délivrer dans le cylindre 52 la quantité de composant de base choisie.
- La troisième phase du processus consiste à mélanger les composants de base et les composants actifs.
   A cet effet, vanne auxiliaire 57 est mise en position ouverte à l'aide du moteur 62.
   le moteur 22 est ensuite actionné de façon à faire passer alternativement, par le mouvement opposé des pistons 50, le mélange de composants des cylindres 52 à 53 par le conduit 55 (reliant les deux orifices 110), ce qui crée des perturbations réalisant un mélange homogène (figures 14a et 14b).
- La quatrième phase du processus consiste à distribuer le produit fabriqué à l'utilisateur.
   - La première étape consiste à amener le mélange au cylindre 52 à l'aide du moteur 22 (figure 15).
   - La vanne secondaire est ensuite fermée (figure 16).
   - Le moteur 22 est actionné pour que le piston 50 éjecte le produit par la buse 93. Cette opération peut être déclenchée par la détection optique des mains de l'utilisateur.

En fin de cycle, un nettoyage du dispositif est effectué par des gicleurs alimentés par la pompe à eau. L'eau de nettoyage est recueillie dans le compartiment à déchets.

## Revendications

1. Un dispositif pour la fabrication et la distribution d'un produit cosmétique personnalisé, ledit produit étant fabriqué par mélange d'au moins deux composants cosmétiques logés dans un contenant respectif (11, 103), ou:
• lesdits au moins deux composants cosmétiques comprennent au moins deux composants de base et au moins un, deux, trois, quatre, cinq voir six composants actifs,
• au moins un desdits contenant comporte un code d'identification et ledit dispositif comprend des moyens de détection (12) dudit code d'identification,
• les contenants des composants de base comprenant un orifice de sortie et sont logés dans un organe (25) de support de base, et
• ledit dispositif comprend :
▪ un moyen de contrôle (13) commandant un bloc de mélange (14) et relié aux moyens de détection (12), lequel moyen de contrôle (13) est susceptible de commander le mélange desdits au moins deux composants cosmétiques en fonction des codes d'identification détectés,
**caractérisé en ce que** le dispositif comprend:
▪ un bloc de mélange (51) des composants cosmétiques comprenant un orifice d'entrée, et deux cylindres (52, 53) munis de pistons (50) susceptibles d'être animés de mouvements opposés de manière à transférer le contenu d'un des cylindres dans l'autre cylindre, ledit orifice d'entrée dans le bloc de mélange étant formé dans un desdits cylindres,
▪ au moins un actionneur (20, 21) apte à amener l'organe de support de base dans une position où l'orifice de sortie d'un contenant de composant de base déterminé se trouve en contact étanche avec l'orifice d'entrée (82) du bloc de mélange.

2. le dispositif selon la revendication 1, dans lequel ledit code d'identification est un code couleur, et lesdits moyens de détection sont des moyens optiques.

3. le dispositif selon l'une quelconque des revendications 1 ou 2, **caractérisé en ce qu'**il comprend en outre une interface (3) reliée au moyen de contrôle (13), laquelle interface permet à l'utilisateur de sélectionner le produit cosmétique souhaité et laquelle interface permet de préférence d'afficher les composants cosmétiques nécessaires en vue d'obtenir ledit produit cosmétique souhaité.

4. Le dispositif l'une quelconque des revendications 1 à 3, comprenant un premier actionneur (20) pour entraîner l'organe de support de base en rotation autour d'un axe, et un deuxième actionneur (21) pour entraîner ledit organe de support de base dans un mouvement de translation parallèlement audit axe.

5. Le dispositif selon l'une quelconque des revendications 1 à 4, dans lequel lesdits pistons sont animés par un troisième actionneur (22).

6. Le dispositif selon l'une des revendications 1 à 5, comprenant:
• un logement (10) de réception pour au moins un contenant de composant actif,
• des moyens (90) de prélèvement dudit composant actif dans son contenant,
• et des moyens (65, 91) de transfert dudit composant actif vers ledit bloc de mélange.

7. Le dispositif selon la revendication 6, dans lequel lesdits moyens de prélèvement du composant actif dans son contenant comprennent une aiguille creuse apte à percer le contenant de composant actif, et des moyens d'aspiration du composant actif à travers ladite aiguille creuse.

8. Le dispositif selon la revendication 7, dans lequel ledit logement de réception pour au moins un contenant de composant actif est monté mobile en direction de ladite aiguille creuse, et comprenant des moyens d'entraînement (101, 102) pour ledit logement de réception.

9. Le dispositif selon la revendication 8, dans lequel les moyens d'entraînement pour le logement de réception comprennent ledit organe de support de base et ledit au moins un actionneur (20, 21) apte à amener l'organe de support de base dans une position où l'orifice de sortie d'un contenant de composant de base déterminé se trouve en contact étanche avec l'orifice d'entrée du bloc de mélange.

10. Le dispositif selon l'ensemble des revendications 7 et 9, dans lequel ledit logement de réception est monté pivotant et comporte une surface d'appui (101) apte à coopérer avec une surface complémentaire (102) dudit organe de support de base.

11. Un procédé pour la fabrication par mélange d'au moins deux composants cosmétiques et la distribution d'un produit cosmétique personnalisé, ledit procédé utilisant un dispositif tel que décrit à l'une quelconque des revendications 1 à 10 et comprenant les étapes consistant :
• à amener à un dispositif de mélange au moins deux composants cosmétiques dans un contenant respectif (11, 103), et
• à effectuer le mélange desdits au moins deux composants cosmétiques dans ledit dispositif de mélange,
**caractérisé par le fait qu'**il comprend les étapes consistant :
• à détecter un code d'identification sur au moins un desdits contenants, et
• à effectuer le mélange en fonction du code d'identification détecté.

12. Le procédé selon la revendication 11, dans lequel ledit code d'identification est un code couleur et la détection est effectuée par des moyens optiques.

13. Le procédé selon l'une quelconque des revendications 11 à 12, dans lequel lesdits au moins deux composants cosmétiques comprennent
- au moins deux composants de base, et
- au moins un, deux, trois, quatre, cinq voir six composants actifs
- où au moins un des composants actifs est susceptible d'être incompatible avec au moins un des composants de base, ledit procédé comprenant l'étape consistant à verrouiller l'opération de mélange si les codes d'identification d'au moins un composant de base et d'au moins un composant actif sont incompatibles.

## Patentansprüche

1. Vorrichtung zur Herstellung und Verteilung eines personalisierten kosmetischen Produkts, wobei dieses Produkt durch Mischung von wenigstens zwei kosmetischen Komponenten hergestellt wird, die in einem jeweiligen Behälter (11, 103) aufgenommen sind,
wobei:
• die wenigstens zwei kosmetischen Komponenten wenigstens zwei Basiskomponenten und wenigstens eine, zwei, drei, vier, fünf oder sogar sechs aktive Komponenten umfassen,
• wenigstens einer der Behälter einen Identifikationscode aufweist und die Vorrichtung Mittel zur Erkennung (12) des Identifikationscodes umfasst,
• die Behälter der Basiskomponenten umfassen eine Austrittsöffnung und in einem Basisstützelement (25) aufgenommen sind, und
• die Vorrichtung umfasst:
• ein Steuerungsmittel (13), das einen Mischblock (14) steuert und mit den Erkennungsmitteln (12) verbunden ist, wobei das Steuerungsmittel (13) dazu eingerichtet ist, die Mischung der wenigstens zwei kosmetischen Komponenten in Abhängigkeit von den erkannten Identifikationscodes zu steuern,
**dadurch gekennzeichnet, dass** die Vorrichtung umfasst:
• einen Block zur Mischung (51) der kosmetischen Komponenten, der eine Eintrittsöffnung und zwei Zylinder (52, 53), die mit Kolben (50) ausgestattet sind, die in entgegengesetzte Bewegungen versetzbar sind, um den Inhalt eines der Zylinder in den anderen Zylinder umzufüllen, umfasst, wobei die Eintrittsöffnung in dem Mischblock in einem der Zylinder ausgebildet ist,
• wenigstens einen Aktuator (20, 21), der geeignet ist, das Basisstützelement in eine Position zu bringen, in der sich die Austrittsöffnung eines bestimmten Basiskomponentenbehälters in dichtem Kontakt mit der Eintrittsöffnung (82) des Mischblocks befindet.

2. Vorrichtung nach Anspruch 1, wobei der Identifikationscode ein Farbcode ist und die Erkennungsmittel optische Mittel sind.

3. Vorrichtung einem der Ansprüche 1 oder 2, **dadurch gekennzeichnet, dass** sie außerdem eine Schnittstelle (3) umfasst, die mit dem Steuerungsmittel (13) verbunden ist, wobei diese Schnittstelle einem Benutzer ermöglicht, das gewünschte kosmetische Produkt auszuwählen, und wobei diese Schnittstelle vorzugsweise ermöglicht, die kosmetischen Komponenten anzuzeigen, die erforderlich sind, um das gewünschte kosmetische Produkt zu erhalten.

4. Vorrichtung nach einem der Ansprüche 1 bis 3, welche einen ersten Aktuator (20), um das Basisstützelement in einer Rotationsbewegung um eine Achse anzutreiben, und einen zweiten Aktuator (21), um das Basisstützelement in einer Translationsbewegung parallel zu dieser Achse anzutreiben, umfasst.

5. Vorrichtung nach einem der Ansprüche 1 bis 4, wobei die Kolben von einem dritten Aktuator (22) bewegt werden.

6. Vorrichtung nach einem der Ansprüche 1 bis 5, welche umfasst:
• eine Aufnahmekammer (10) für wenigstens einen Behälter mit einer aktiven Komponente,
• Mittel (90) zur Entnahme der aktiven Komponente aus ihrem Behälter,
• und Mittel (65, 91) zum Transfer der aktiven Komponente zu dem Mischblock.

7. Vorrichtung nach Anspruch 6, wobei die Mittel zur Entnahme der aktiven Komponente aus ihrem Behälter eine Hohlnadel, die geeignet ist, den Behälter mit der aktiven Komponente zu durchbohren, und Mittel zum Absaugen der aktiven Komponente durch die Hohlnadel hindurch umfassen.

8. Vorrichtung nach Anspruch 7, wobei die Aufnahmekammer für wenigstens einen Behälter mit einer aktiven Komponente beweglich in Richtung der Hohlnadel angebracht ist, und umfassend Antriebsmittel (101, 102) für die Aufnahmekammer.

9. Vorrichtung nach Anspruch 8, wobei die Antriebsmittel für die Aufnahmekammer das Basisstützelement und den wenigstens einen Aktuator (20, 21), der geeignet ist, das Basisstützelement in eine Position zu bringen, in der sich die Austrittsöffnung eines bestimmten Basiskomponentenbehälters in dichtem Kontakt mit der Eintrittsöffnung des Mischblocks befindet, umfasst.

10. Vorrichtung nach der Gesamtheit der Ansprüche 7 und 9, wobei die die Aufnahmekammer schwenkbar angebracht ist und eine Stützfläche (101) aufweist, die geeignet ist, mit einer komplementären Fläche (102) des Basisstützelements zusammenzuwirken.

11. Verfahren zur Herstellung durch Mischung von wenigstens zwei kosmetischen Komponenten und zur Verteilung eines personalisierten kosmetischen Produkts, wobei das Verfahren eine Vorrichtung verwendet, wie in einem der Ansprüche 1 bis 10 beschrieben, und die Schritte umfasst, die darin bestehen,
• wenigstens zwei kosmetischen Komponenten in einem jeweiligen Behälter (11, 103) einer Mischvorrichtung zuzuführen, und
• die Mischung dieser wenigstens zwei kosmetischen Komponenten in der Mischvorrichtung durchzuführen,
**dadurch gekennzeichnet, dass** es die Schritte umfasst, die darin bestehen,
• einen Identifikationscode auf wenigstens einem der Behälter zu erkennen, und
• die Mischung in Abhängigkeit von dem erkannten Identifikationscode durchzuführen.

12. Verfahren nach Anspruch 11, wobei der Identifikationscode ein Farbcode ist und die Erkennung durch optische Mittel durchgeführt wird.

13. Verfahren nach einem der Ansprüche 11 bis 12, wobei die wenigstens zwei kosmetischen Komponenten umfassen:
- wenigstens zwei Basiskomponenten, und
- wenigstens eine, zwei, drei, vier, fünf oder sogar sechs aktive Komponenten,
- wobei wenigstens eine der aktiven Komponenten mit wenigstens einer der Basiskomponenten unverträglich sein kann, wobei das Verfahren den Schritt umfasst, der darin besteht, den Mischvorgang zu blockieren, falls die Identifikationscodes wenigstens einer Basiskomponente und wenigstens einer aktiven Komponente unvereinbar sind.

## Claims

1. Device for producing and dispensing a customized cosmetic product, said product being produced by mixing at least two cosmetic components housed in a respective container (11, 103), in which
• said at least two cosmetic components comprise at least two basic components and at least one, two, three, four, five or even six active components,
• at least one of said containers comprises an identification code and said device comprises means (12) for detecting said identification code,
• the containers of the basic components comprising an output orifice and are housed in a basic support member (25), and
• said device comprises:
• a control means (13) controlling a mixing block (14) and linked to the detection means (12), which control means (13) is capable of controlling the mixing of said at least two cosmetic components as a function of the identification codes detected,
**characterized in that in that the device comprises:**
• a mixing block (51) for mixing the cosmetic components comprising an input orifice, and two cylinders (52, 53) provided with pistons (50) capable of being driven by opposing movements so as to transfer the content of one of the cylinders into the other cylinder, said input orifice in the mixing block being formed in one of said cylinders,
• at least one actuator (20, 21) capable of bringing the basic support member into a position in which the output orifice of a determined basic component container is located in sealed tight contact with the input orifice (82) of the mixing block.

2. Device according to Claim 1, in which said identification code is a colour code, and said detection means are optical means.

3. Device according to either one of Claims 1 and 2, **characterized in that** it further comprises an interface (3) linked to the control means (13), which interface allows the user to select the desired cosmetic product and which interface preferably makes it possible to display the necessary cosmetic components in order to obtain said desired cosmetic product.

4. Device any one of Claims 1 to 3, comprising a first actuator (20) for driving the basic support member in rotation about an axis, and a second actuator (21) for driving said basic support member in a translational movement parallel to said axis.

5. Device according to any one of Claims 1 to 4, in which said pistons are driven by a third actuator (22).

6. Device according to one of Claims 1 to 5, comprising:
• a reception housing (10) for at least one container of active component,
• means (90) for taking said active component from said container,
• and means (65, 91) for transferring said active component to said mixing block.

7. Device according to Claim 6, in which said means for taking an active component from its container comprise a hollow needle capable of piercing the active component container, and means for sucking the active component through said hollow needle.

8. Device according to Claim 7, in which said reception housing for at least one container of active component is mounted to be able to move towards said hollow needle, and comprising driving means (101, 102) for said reception housing.

9. Device according to Claim 8, in which the driving means for the reception housing comprise said basic support member and said at least one actuator (20, 21) capable of bringing the basic support member into a position in which the output orifice of a determined basic component container is located in sealed tight contact with the input orifice of the mixing block.

10. Device according to Claims 7 and 9 together, in which said reception housing is pivotingly mounted and comprises a bearing surface (101) capable of cooperating with a complementary surface (102) of said basic support member.

11. Method for producing, by mixing at least two cosmetic components, and dispensing a customized cosmetic product, said method using a device as described in any one Claims 1 to 10 and comprising the steps consisting in:
• bringing to a mixing device at least two cosmetic components in a respective container (11, 103), and
• performing the mixing of said at least two cosmetic components in said mixing device,
**characterized by the fact that** it comprises the steps consisting in:
• detecting an identification code on at least one of said containers, and
• performing the mixing as a function of the identification code detected.

12. Method according to Claim 11, in which said identification code is a colour code and the detection is performed by optical means.

13. Method according to either one of Claims 11 to 12, in which said at least two cosmetic components comprise:
- at least two basic components, and
- at least one, two, three, four, five or even six active components,
- where in which at least one of the active components is likely to be incompatible with at least one of the basic components, said method comprising the step consisting in locking the mixing operation if the identification codes of at least one basic component and of at least one active component are incompatible.
